# FASCICULE DE BREVET EUROPEEN

(11) **EP 1 310 275 B1**
(45) Date de publication et mention de la délivrance du brevet: **21.09.2005**
(21) Numéro de dépôt: 02292823.8
(22) Date de dépôt: 13.11.2002
(51) Int. Cl.: A63C 5/00

(54) **Ski à selle**
Ski mit Sattel
Ski with saddle

(30) Priorité: 13.11.2001 FR 0114674
(43) Date de publication de la demande: 14.05.2003
(73) Titulaire: Ducourret, Paul, 78600 Maisons-Lafitte (FR)
(72) Inventeur: Ducourret, Paul, 78600 Maisons-Lafitte (FR)
(74) Mandataire: Neyret, Daniel Jean Marie

(56) Documents cités:
- CH-A- 569 492
- FR-A- 2 798 072

## Description

L'invention concerne un ski.

Un domaine d'application de l'invention est le ski sur neige tel que le ski de fond.

Un des problèmes inhérents à ces skis réside dans le fait qu'ils sollicitent fortement et de manière statique la musculature de l'utilisateur. En effet, l'être humain utilisant les skis doit être constamment en répulsion sur les pieds et les genoux et dirige le ski par inclinaison latérale des skis. Bien que les pieds de l'utilisateur puissent être protégés par des chaussures rigides de fixation aux skis, il se produit de nombreux accidents touchant le plus souvent les jambes et en particulier les genoux.

FR-A- 2 798 072 présente un tel ski solidaire d'une selle.

L'invention vise à obtenir un ski palliant les inconvénients de l'état de la technique, qui soit plus aisé, plus confortable et moins dangereux à utiliser.

A cet effet, l'objet de l'invention est un ski comportant un patin de glisse, le patin de glisse étant solidaire, du côté opposé au côté de glisse, d'une ossature portant une selle d'appui pour l'utilisateur et un faux-guidon, un repose-pieds étant prévu sur ledit côté opposé pour les pieds de l'utilisateur, le poids du corps de l'utilisateur étant supporté par la selle, et des moyens de freinage du patin, actionnables par l'utilisateur, sont prévus, caractérisé en ce que le ski est destiné à faire du ski de fond avec propulsion par marche ou course des pieds de l'utilisateur sur la neige, l'utilisateur étant en position debout, les moyens de freinage comprenant au moins un organe de frottement sur la surface de sustentation sur laquelle le patin doit se déplacer, au moins un bras mobile en rotation sur un axe de rotation transversale par rapport au patin, l'organe de frottement étant fixé sur le bras, à distance de l'axe de rotation, et au moins une pédale solidaire du bras, se trouvant à distance de l'axe de rotation et provoquant la rotation du bras pour faire se déplacer l'organe de frottement vers la surface de sustentation du patin dans une position de freinage, lorsqu'il est appuyé par l'utilisateur sur la pédale, un organe de rappel du bras de la position de freinage vers une position, dans laquelle l'organe de frottement se trouve au-dessus du côté de glisse du patin et dans laquelle il peut être appuyé par l'utilisateur sur la pédale pour faire passer l'organe de frottement dans la position de freinage, étant prévu.

De préférence, la hauteur de la selle par rapport au patin de glisse est réglable.

De préférence la selle d'appui est solidaire d'une partie guidée par rapport à une colonne rectiligne de l'ossature suivant une direction de guidage ayant une composante normale au plan de glisse du patin, des moyens de blocage de la partie guidée par rapport à la colonne étant prévus.

Dans ce cas, de préférence l'ossature comporte une embase fixée au côté du patin, opposé au côté de glisse, et en ce qu'il est prévu des moyens d'articulation de la colonne sur l'embase entre au moins une position d'utilisation, dans laquelle la colonne est déployée, et une autre position dans laquelle elle est repliée vers le patin, et des moyens de verrouillage de la colonne sur l'embase au moins en position d'utilisation.

Le faux-guidon comporte alors de préférence une potence s'étendant devant la selle d'appui et portant deux poignées s'étendant latéralement de part et d'autre de la potence.

Une pièce de support est alors, de préférence, fixée sur la partie guidée et il est prévu des moyens d'articulation de la potence sur la pièce de support entre au moins une position d'utilisation dans laquelle la potence est déployée et une autre position dans laquelle elle est repliée vers l'ossature, et des moyens de verrouillage de la potence sur la pièce de support au moins en position d'utilisation.

De préférence, le ski comporte un dispositif d'affichage comprenant au moins un panneau d'affichage.

Grâce à l'invention, en ski de fond, sans utilisation des rails, l'utilisateur, en position debout, le poids de son corps étant supporté par la selle, peut se propulser en marchant ou courant sur la neige au moyen des deux pieds. Il peut faire des pas de plusieurs mètres, avec la sensation d'être léger, le poids du corps n'étant pas supporté par les jambes. Le faux-guidon lui permet de reposer les mains et de changer de direction, éventuellement en soulevant le ski. Dans les descentes, l'utilisateur peut mettre les pieds sur le repose-pieds. Pour changer de direction, il peut freiner ou accélérer un côté au moyen d'un pied. De fait, le poids du corps n'est pas supporté entièrement par les jambes. L'effort physique devant être fourni par l'utilisateur pour se déplacer à l'aide du ski en est réduit et le ski est rendu accessible à un plus grand nombre de personnes, n'ayant pas forcément beaucoup d'entraînement.

Afin de pouvoir adapter le ski à toute taille de l'utilisateur, un mode de réalisation de l'invention prévoit que la hauteur de la selle par rapport au patin de glisse est réglable en hauteur sur l'ossature avec une longue course.

La longue course de réglage de la selle en hauteur permet l'utilisation du même ski par des enfants et par des adultes.

Afin que le ski présente un faible encombrement lorsqu'il doit être transporté, par exemple lorsqu'il est porté à la main ou disposé dans un véhicule automobile de tourisme, un mode de réalisation de l'invention prévoit que l'ossature comporte une embase fixée au côté du patin, opposé au côté de glisse et il est prévu des moyens d'articulation de la colonne sur l'embase entre au moins une position d'utilisation, dans laquelle la colonne est déployée, et une autre position, dans laquelle elle est repliée vers le patin, et des moyens de verrouillage de la colonne sur l'embase au moins en position d'utilisation.

Dans un mode de réalisation de l'invention, le faux-guidon comporte une potence s'étendant devant la selle d'appui et portant deux poignées latéralement de part et d'autre de la potence. Le faux-guidon permet ainsi d'appuyer les mains et de changer de direction, éventuellement en soulevant le ski.

Afin de diminuer davantage l'encombrement du ski lorsqu'il n'est pas utilisé pour se déplacer avec, un mode de réalisation de l'invention prévoit qu'une pièce de support est fixée sur la partie guidée et il est prévu des moyens d'articulation de la potence sur la pièce de support entre au moins une position d'utilisation, dans laquelle la potence est déployée, et une autre position, dans laquelle elle est repliée vers l'ossature, et des moyens de verrouillage de la potence sur la pièce de support au moins en position d'utilisation.

Pour une plus grande sécurité de l'utilisateur et afin qu'il puisse mieux contrôler sa trajectoire et s'arrêter en économisant sa force physique, l'invention prévoit des moyens de freinage du patin, actionnables par l'utilisateur.

Les moyens de freinage comprennent au moins un organe de frottement sur la surface de sustentation sur laquelle le patin doit se déplacer, au moins un bras mobile en rotation sur un axe de rotation transversale par rapport au patin, l'organe de frottement étant fixé sur le bras, à distance de l'axe de rotation, et au moins une pédale solidaire du bras, se trouvant à distance de l'axe de rotation et provoquant la rotation du bras pour faire se déplacer l'organe de frottement vers la surface de sustentation du patin dans une position de freinage, lorsqu'il est appuyé par l'utilisateur sur la pédale.

Afin que le freinage cesse lorsque l'utilisateur n'actionne plus les moyens de freinage, il est prévu, un organe de rappel du bras de la position de freinage vers une position, dans laquelle l'organe de frottement se trouve au-dessus du côté de glisse du patin et dans laquelle il peut être appuyé par l'utilisateur sur la pédale pour faire passer l'organe de frottement dans la position de freinage.

Pour un meilleur équilibre, un mode de réalisation de l'invention prévoit au moins deux organes de frottement et deux bras transversalement de part et d'autre du patin sur un même axe de rotation transversal, la pédale étant formée par une barre transversale fixée aux bras à distance de l'axe de rotation.

Un mode de réalisation de l'invention prévoit que le ski comporte un dispositif d'affichage comprenant au moins un panneau d'affichage.

L'invention peut être utilisé en association avec une raquette pour un pied de l'utilisateur du ski tel que décrit ci-dessus, la raquette comportant un corps muni de moyens de fixation au pied de l'utilisateur, ledit corps de la raquette comportant une surface inférieure de contact avec la surface de sustentation ski, une extrémité avant relevée vers le haut devant le pied de l'utilisateur et une extrémité arrière de butée contre le talon de l'utilisateur.

Grâce à cette raquette, l'utilisateur peut se propulser avec le ski tel que décrit ci-dessus sur de la neige légère du fait de la surface importante de contact avec la surface de sustentation du ski.

L'invention sera mieux comprise à la lecture de la description qui va suivre, donnée uniquement à titre d'exemple non limitatif et faite en référence aux dessins annexés, sur lesquels :
- la figure 1 représente schématiquement, en vue de côté, un ski suivant l'invention en position déployée ;
- la figure 2 représente schématiquement, en vue de dessus, le ski suivant l'invention en position déployée ;
- la figure 3 représente schématiquement, en vue de côté, le ski suivant l'invention en position repliée ;
- la figure 4 représente schématiquement, en perspective, un ski, ne faisant pas partie de l'invention, muni d'un dispositif d'affichage ;
- la figure 5 représente schématiquement, en perspective, des moyens de freinage utilisés sur le ski suivant les figures 1 à 4 ;
- la figure 6 représente schématiquement, en vue de côté, une raquette, ne faisant pas partie de l'invention, pouvant être utilisée avec le ski suivant les figures 1 à 4 ; et
- la figure 7 représente schématiquement en vue de dessous une raquette, ne faisant pas partie de l'invention, suivant la figure 6.

Le ski comporte un unique patin 1 de glisse comportant un côté 2 de glisse sensiblement plan pour le contact du ski avec une surface de sustentation, formée dans l'exemple précédent par un sol enneigé. Le patin 1 est par exemple formé d'une planche, dont le côté 2 de glisse est recouvert d'un revêtement approprié facilitant le glissement sur la surface de sustentation. Le patin 1 s'étend suivant une direction générale longitudinale 3, qui est la direction de déplacement du ski, de l'arrière vers l'avant. Le patin 1 présente une extrémité avant 4 légèrement recourbée vers le haut.

Le patin 1 comporte un côté 5 supérieur, qui est opposé au côté 2 de glisse et sur lequel est fixée une ossature 6 ainsi que, sur le côté avant du ski, une plaque 7 formant repose-pieds, de largeur et de longueur supérieures à celles des pieds de l'utilisateur, afin que celui-ci puisse les poser dessus.

L'ossature 6 est repliable sur le patin 1. L'ossature 6 comporte une embase 8 fixée au côté 5 supérieur du patin 1 et une colonne 9 articulée par un axe 10 de rotation transversal, perpendiculaire au plan de la figure 1, sur l'embase 8. La colonne 9 peut tourner par rapport à l'embase 8 autour de l'axe 10 pour se trouver dans une position déployée, ainsi que représentée à la figure 1, et dans une position repliée vers l'avant sur le patin 1, sensiblement parallèlement à la direction longitudinale 3, ainsi que cela est représenté sur la figure 3. Une manette 11 de serrage est prévue sur l'axe 10 pour immobiliser en position la colonne 9 par rapport à l'embase 8, dans la position déployée de la figure 1 et dans la position repliée de la figure 3 et pour pouvoir faire passer la colonne 9 entre l'une ou l'autre de ces positions. Bien entendu, la colonne 9 pourrait être repliée également, dans des réalisations non représentées, vers l'arrière du patin 1. L'embase 8 est par exemple sous la forme d'une chape comportant deux ailes traversées par l'axe 10, lequel traverse la partie inférieure de la colonne 9. La manette 11 est apte à serrer les ailes de la chape sur la colonne 9 par vissage ou autre de l'axe 10, les faces intérieures des ailes tournées vers la colonne 9 étant par exemple pourvues de crans d'orientation de la colonne 9 dans plusieurs positions angulaires d'immobilisation en position comprenant la position déployée.

La colonne 9 sert de guide à une partie guidée complémentaire 12 supportant une selle 13 d'appui pour le corps de l'utilisateur, pouvant être enfourchée par celui-ci pour qu'il s'appuie dessus. La partie 12 est guidée par rapport à la colonne 9 suivant une direction 14 de guidage dans laquelle s'étend la colonne 9 et s'étendant dans le sens de la hauteur dans la position déployée. La colonne 9 et la partie guidée 12 sont par exemple formées de tronçons de tube cylindriques circulaires dont l'un peut coulisser dans l'autre, comme par exemple la partie guidée 12 dans la colonne 9 ainsi que représenté. La hauteur de la selle 13 par rapport au patin 1 peut être réglée et bloquée en position par l'utilisateur à sa meilleure convenance à l'arrêt. L'utilisateur peut adopter une hauteur de selle lui permettant, lorsqu'il se déplace sur la surface de sustentation à l'aide du ski, d'exercer une action pédestre sur cette surface de sustentation tout en étant en appui sur la selle 13 par exemple pour propulser le véhicule vers l'avant, le freiner ou le diriger, ou reposer les pieds sur le repose-pieds 7 tout en étant en appui sur la selle 13. Pour bloquer en position la partie guidée 12 par rapport à la colonne 9, la colonne 9 comporte par exemple, sur sa partie supérieure, une chape 15 dont les ailes peuvent être resserrées autour de la partie guidée 12 au moyen d'une manette filetée 16 coopérant avec un écrou 9. Ainsi, la selle 13 peut être immobilisée en position déployée, ainsi que représenté aux figure 1 à 3, puis être rapprochée de la colonne 9 par rentrée de la partie guidée 12 dans celle-ci en position repliée et immobilisée également dans cette position, afin que le ski tienne moins de place.

L'ossature 6 comporte également un faux-guidon 17 de commande de direction. Le faux-guidon 17 est repliable sur l'ossature 6. Le faux-guidon 17 est prévu sur la partie guidée 12. En position déployée, le faux-guidon 17 s'étend devant la selle 13 d'appui et comporte une potence 18 longitudinale articulée par un axe 19 transversal de rotation sur une pièce de support 20 fixée sur la partie guidée 12 et entourant par exemple celle-ci. La potence 18 peut être réglée en hauteur par l'utilisateur par rotation autour de l'axe 19 et peut être bloquée par rapport à la pièce 20 de fixation par tout moyen approprié. Par exemple, la pièce 20 de fixation est prévue sous forme de chape à deux ailes coopérant avec une manette 21 filetée prévue sur l'axe 19 et permettant le serrage simultané des ailes autour de la partie guidée 21 et de la potence 18. Ainsi, la potence 18 peut être immobilisée en position déployée, ainsi que représenté aux figures 1 et 2, dans laquelle elle s'étend devant la selle 13, être immobilisée en position repliée entre la partie guidée 12 et le patin 1 et le long de ceux-ci, ainsi que représenté à la figure 3, et passer entre l'une et l'autre de ces deux positions par rotation autour de l'axe 19.

La partie extrême de la potence 18, éloignée de l'axe 19, supporte une ou plusieurs poignées 22, et par exemple deux poignées 22 prévues sur une barre 23 de support fixée à la potence 18. Dans la position déployée, l'utilisateur peut ainsi mettre ses mains sur les poignées 22 du faux-guidon 17 pour diriger le ski vers la droite ou vers la gauche par rapport à la direction longitudinale 3. La barre 23 de support peut également comporter un axe de rotation permettant de faire passer la barre 23 entre l'une et l'autre d'une position d'utilisation dans laquelle les poignées sont déployées transversalement ainsi que représenté aux figures 1 à 3, et une autre position dans laquelle elles sont repliées vers la potence 18, des moyens de verrouillage de la barre 23 de liaison sur la potence au moins en position d'utilisation étant prévus.

En outre, le ski comporte des moyens de freinage du patin 1, qui peuvent être actionnés par l'utilisateur lorsqu'il se déplace sur la surface de sustentation à l'aide du ski. Les moyens de freinage comportent deux bras 24 prévus de part et d'autre d'une partie inférieure 25 de l'embase 8, transversalement à la direction longitudinale 3, et mobiles en rotation sur un axe 26 de rotation transversale montée sur la partie inférieure 25. Les bras 24 comportent chacun, à leur partie extrême éloignée de l'axe 26, un organe de frottement 27 tourné vers la surface de sustentation et une pédale 28 permettant à l'utilisateur d'abaisser les organes 27 de frottement vers la surface de sustentation afin de freiner le ski. La pédale est par exemple formée par une barre transversale 28 se trouvant à distance de l'axe 26 et fixée par deux parties 29 de liaison aux deux parties extrêmes des bras 24 portant les organes 27 de frottement. Un organe 30 de rappel est prévu sous chaque bras 24 pour contraindre les organes 27 de frottement à être éloignés de la surface de sustentation. Ces organes 30 de rappel prennent appui par exemple sur le côté supérieur 5 du patin. Les organes 30 de rappel sont par exemple formés de ressorts métalliques à lame recourbée.

En position d'utilisation du ski, les organes 27 de frottement sont repoussés par les organes 30 de rappel au-dessus du côté 2 de glisse du patin 1, de manière à ne pas former d'obstacle au déplacement du patin 1 sur la surface de sustentation. Lorsqu'il est appuyé suffisamment par le pied de l'utilisateur sur la pédale 28 à l'encontre des organes 30 de rappel, les bras 24 tournent autour de l'axe 26, pour déplacer les organes 27 de frottement au-dessous du côté 2 de glisse du ski, leur faire rencontrer la surface 2 de sustentation et assurer ainsi un frottement supplémentaire sur celle-ci permettant de freiner le ski.

Une encoche 31 latérale est par exemple prévue de part et d'autre dans le patin 1 pour laisser passer les organes 27 de frottement. Dans des réalisations non représentées, les organes 27 de frottement sont prévus sur les côtés transversaux extérieurs des bras 24 par rapport au patin 1.

A la figure 4, mode de réalisation ne faisant pas partie de l'invention, le ski comporte une dispositif 32 d'affichage fixé par tout moyen approprié sur la partie inférieure 25 de l'embase 8, devant la colonne 9. Le dispositif 32 d'affichage comporte par exemple deux panneaux 32 et 34 d'affichage inclinés, dont les chants supérieurs sont reliés entre eux et dont les chants inférieurs sont fixés, en étant écartés l'un de l'autre, à la partie 25. Le ski ainsi muni un dispositif d'affichage peut être mis à la disposition du public gratuitement par exemple en échange d'une pièce de monnaie, par des collectivités locales telles que des municipalités, pour être utilisé à l'intérieur d'un périmètre déterminé, le financement de l'opération étant assuré partiellement par la publicité dans l'hypothèse où les panneaux du dispositif sont des panneaux publicitaires.

Les figures 6 et 7 représentent une raquette 35, éléments ne faisant pas partie de l'invention, destinée à être fixée à un pied ou à une chaussure portée par l'utilisateur du ski selon les figures précédentes. A cet effet, la raquette 35 comporte des moyens de fixation au pied ou à la chaussure, non représentés, tels que par exemple des élastiques ou autre pour la fixation à une chaussure. La raquette 35 est destinée à venir en contact avec la surface de sustentation du ski, pour permettre à l'utilisateur de celui-ci de propulser le ski, de le freiner ou de le diriger. Ainsi, le corps 36 de la raquette 35 comporte une surface inférieure 37 de contact avec la surface de sustentation, une extrémité arrière 38 recourbée verticalement vers le haut et servant de butée au talon du pied de l'utilisateur et une extrémité avant 39 relevée en oblique vers le haut. Le corps 36 de la raquette 35 est, comme une raquette ordinaire, en matière plastique souple. La raquette doit être assez étroite pour ne pas gêner la marche. La surface inférieure 37 de contact comporte des parties 40 non glissantes et favorisant l'adhérence sur un sol neigeux, par exemple des trous traversants ou des reliefs. Les raquettes évitent à l'utilisateur de s'enfoncer sur une neige trop légère ou de glisser sur de la neige verglacée.

Ainsi, le skieur chaussant une paire de raquettes 35 peut-il utiliser le ski suivant l'invention sur de la neige légère. L'invention fournit un ski perfectionné facilitant la pratique du ski de fond sans formation, avec moins de fatigue et sans utilisation de rails.

## Revendications

1. Ski comportant un patin (1) de glisse, le patin (1) de glisse étant solidaire, du côté (5) opposé au côté (2) de glisse, d'une ossature (6) portant une selle (13) d'appui pour l'utilisateur et un faux-guidon, un repose-pieds (7) étant prévu sur ledit côté opposé (5) pour les pieds de l'utilisateur, le poids du corps de l'utilisateur étant supporté par la selle (13), et des moyens de freinage du patin (1), actionnables par l'utilisateur, sont prévus, **caractérisé en ce que** le ski est destiné à faire du ski de fond avec propulsion par marche ou course des pieds de l'utilisateur sur la neige, l'utilisateur étant en position debout, les moyens de freinage comprenant au moins un organe (27) de frottement sur la surface de sustentation sur laquelle le patin (1) doit se déplacer, au moins un bras (24) mobile en rotation sur un axe (26) de rotation transversale par rapport au patin (1), l'organe (27) de frottement étant fixé sur le bras (24), à distance de l'axe (26) de rotation, et au moins une pédale (28) solidaire du bras (24), se trouvant à distance de l'axe (26) de rotation et provoquant la rotation du bras (24) pour faire se déplacer l'organe (27) de frottement vers la surface de sustentation du patin (1) dans une position de freinage, lorsqu'il est appuyé par l'utilisateur sur la pédale (28), un organe (30) de rappel du bras (24) de la position de freinage vers une position, dans laquelle l'organe (27) de frottement se trouve au-dessus du côté (2) de glisse du patin (1) et dans laquelle il peut être appuyé par l'utilisateur sur la pédale (28) pour faire passer l'organe (27) de frottement dans la position de freinage, étant prévu.

2. Ski selon la revendication 1, **caractérisé en ce que** la hauteur de la selle (13) par rapport au patin (1) de glisse est réglable.

3. Ski suivant la revendication 1 ou 2, **caractérisé en ce que** la selle (13) d'appui est solidaire d'une partie (12) guidée par rapport à une colonne (9) rectiligne de l'ossature (6) suivant une direction (14) de guidage ayant une composante normale au plan de glisse du patin (1), des moyens (15, 16) de blocage de la partie guidée (12) par rapport à la colonne (9) étant prévus.

4. Ski suivant la revendication 3, **caractérisé en ce que** l'ossature (6) comporte une embase (8) fixée au côté (5) du patin (1), opposé au côté (2) de glisse, et **en ce qu'**il est prévu des moyens (10) d'articulation de la colonne (9) sur l'embase (8) entre au moins une position d'utilisation, dans laquelle la colonne (9) est déployée, et une autre position dans laquelle elle est repliée vers le patin (1), et des moyens (11) de verrouillage de la colonne (9) sur l'embase (8) au moins en position d'utilisation.

5. Ski suivant la revendication 4, **caractérisé en ce que** le faux-guidon (17) comporte une potence (18) s'étendant devant la selle (13) d'appui et portant deux poignées (22) s'étendant latéralement de part et d'autre de la potence (18).

6. Ski suivant la revendication 5, **caractérisé en ce qu'**une pièce (20) de support est fixée sur la partie (12) guidée et **en ce qu'**il est prévu des moyens (19) d'articulation de la potence (18) sur la pièce (20) de support entre au moins une position d'utilisation dans laquelle la potence (18) est déployée et une autre position dans laquelle elle est repliée vers l'ossature (6), et des moyens (21) de verrouillage de la potence (18) sur la pièce (20) de support au moins en position d'utilisation.

7. Ski suivant l'une quelconque des revendications précédentes, **caractérisé en ce qu'**il comporte un dispositif (32) d'affichage comprenant au moins un panneau (33, 34) d'affichage.

## Patentansprüche

1. Ski mit einer Gleitkufe (1), wobei die Gleitkufe (1) auf der von der Gleitseite (2) abgewandten Seite (5) einstückig mit einem Tragwerk (6) ausgebildet ist, das einen Stützsattel (13) für den Benutzer und eine Scheinlenkstange trägt, wobei eine Fußablage (7) auf der abgewandten Seite (5) für die Füße des Benutzers vorgesehen ist, wobei das Gewicht des Körpers des Benutzers von dem Sattel (13) getragen wird, und wobei von dem Benutzer zu betätigende Bremseinrichtungen für die Kufe (1) vorgesehen sind, **dadurch gekennzeichnet, dass** der Ski dafür bestimmt ist, mit Antrieb durch Gehen oder Laufen der Füße des Benutzers auf dem Schnee Langlauf zu fahren, wobei sich der Benutzer in aufgerichteter Position befindet, wobei die Bremseinrichtungen zumindest ein Organ (27) zum Reiben auf der Schwebefläche, auf welcher sich die Kufe (1) bewegen soll, und zumindest einen Arm (24) aufweisen, der in Drehung um eine quer zu der Kufe (1) liegende Drehachse (26) beweglich ist, wobei das Reiborgan (27) auf dem Arm (24) mit Abstand zu der Drehachse (26) befestigt ist, und mit zumindest einem mit dem Arm (24) einstückig ausgebildeten Pedal (28), das sich im Abstand von der Drehachse (26) befindet und die Drehung des Armes (24) bewirkt, um dafür zu sorgen, dass sich das Reiborgan (27) zu der Schwebefläche der Kufe (1) hin in eine Bremsposition bewegt, wenn von dem Benutzer auf das Pedal (28) gedrückt wird, wobei ein Rückziehorgan (30) für den Arm (24) aus der Bremsposition in eine Position vorgesehen ist, in welcher sich das Reiborgan (27) oberhalb der Gleitseite (2) der Kufe (1) befindet, und in welcher von dem Benutzer auf das Pedal getreten werden kann, um das Reiborgan (27) in die Bremsposition übergehen zu lassen.

2. Ski gemäß Anspruch 1, **dadurch gekennzeichnet, dass** die Höhe des Sattels (13) bezüglich der Gleitkufe (1) einstellbar ist.

3. Ski gemäß Anspruch 1 oder 2, **dadurch gekennzeichnet, dass** der Stützsattel (13) einstückig mit einem Bereich (12) ausgebildet ist, der bezüglich einer geraden Säule (9) des Tragwerks (6) entlang einer Führungsrichtung (14) mit einer zu der Gleitebene der Kufe (1) senkrechten Komponente geführt ist, wobei Vorrichtungen (15, 16) zum Blockieren des geführten Bereiches (12) an der Säule (9) vorgesehen sind.

4. Ski gemäß Anspruch 3, **dadurch gekennzeichnet, dass** das Tragwerk (6) einen Fußansatz (8) aufweist, der an der Seite (5) der Kufe (1) befestigt ist, welche der Gleitseite gegenüberliegt, und dass Vorrichtungen (10) zur gelenkigen Anbringung der Säule (9) auf dem Fußansatz zwischen zumindest einer Benutzungsposition, in welcher die Säule ausgefahren ist, und einer weiteren Position, in welcher sie zu der Kufe (1) hin eingezogen ist, und Vorrichtungen (11) zur Verriegelung der Säule (9) auf dem Fußansatz (8) in zumindest der Benutzungsposition vorgesehen sind.

5. Ski gemäß Anspruch 4, **dadurch gekennzeichnet, dass** die Scheinlenkstange (17) einen sich vor dem Stützsattel (13) erstreckenden Tragarm (18) aufweist, der zwei Handgriffe (22) trägt, die sich seitlich beidseits von dem Tragarm (18) erstrecken.

6. Ski gemäß Anspruch 5, **dadurch gekennzeichnet, dass** ein Stützteil (20) an dem geführten Bereich (12) befestigt ist, und dass Vorrichtungen (19) zur gelenkigen Anbringung des Tragarms (18) an dem Stützteil (20) zwischen zumindest einer Benutzungsposition, in welcher der Tragarm (18) ausgefahren ist, und einer weiteren Position, in welcher er zu dem Tragwerk (6) hin eingeklappt ist, und Vorrichtungen (21) zur Verriegelung des Tragarms (18) an dem Stützteil (20) in zumindest der Benutzungsposition vorgesehen sind.

7. Ski gemäß irgendeinem der vorherigen Ansprüche, **dadurch gekennzeichnet, dass** er eine Plakatvorrichtung (32) mit zumindest einer Plakattafel (33, 34) aufweist.

## Claims

1. Ski consisting of a sliding sole (1), the sole (1) being integral, on the side (5) opposite the sliding side (2), with a framework (6) bearing a supporting saddle (13) for the user and a mock handlebar, a footrest (7) being provided on the said opposite side (5) for the user's feet, the weight of the user's body being supported by the saddle (13), and means of braking the sole (1) which can be operated by the user are provided, **characterised in that** the ski is intended for long distance skiing with propulsion by the user's feet walking or racing on the snow, the user being in the upright position, the means of braking including at least one unit for rubbing on the supporting surface on which the sole (1) has to move, at least one arm (24) which can move round on a transverse rotating shaft (26) in relation the sole (1), the friction unit (27) being fixed to the arm (24), at some distance from the rotating shaft (26), and at least one pedal (28) integral with the arm (24), being at a distance from the rotating shaft (26) and causing the arm (24) to rotate so as to make the friction unit (27) move towards the surface supporting the sole (1) in a braking position, when the user presses the pedal (28), a unit (30) for returning the arm (24) from the braking position to a position in which the friction unit (27) is above the sliding side (2) of the sole (1) and in which the user can press the pedal (28) to make the friction unit (27) move into the braking position, being provided.

2. Ski according to Claim 1, **characterised in that** the height of the saddle (13) in relation to the sliding sole (1) is adjustable.

3. Ski according to Claim 1 or 2, **characterised in that** the supporting saddle (13) is integral with a part (12) guided in relation to a straight column (9) of the frame (6) in a guiding direction (14) with a component perpendicular to the sliding plane of the sole (1), means (15, 16) of locking the guided part (12) in relation to the column (9) being provided.

4. Ski according to Claim 3, **characterised in that** the frame (6) has a base (8) fixed to the side (5) of the sole (1), opposite the sliding side (2), and **in that** there are means (10) of articulating the column (9) to the base (8) between at least a working position, in which the column (9) is opened out and another position in which it is folded down towards the sole (1), and means (11) of locking the column (9) to the base (8) at least in the working position.

5. Ski according to Claim 4, **characterised in that** the mock handlebar (17) has a post (18) extending in front of the supporting saddle (13) and having two handles (22) extending sideways on either side of the post (18).

6. Ski according to Claim 5, **characterised in that** a supporting component (20) is fixed to the guided part (12), and **in that** means (19) are provided for articulating the post (18) to the supporting part (20) between at least a working position in which the post (18) is opened out and another position in which it is folded back towards the frame (6), and means (21) of locking the post (18) to the supporting part (20) at least in the working position.

7. , Ski according to any one of the foregoing claims, **characterised in that** it has a display device (32) comprising at least one display panel (33, 34).
